# EUROPÄISCHE PATENTSCHRIFT

(11) **EP 1 098 725 B1**
(45) Veröffentlichungstag und Bekanntmachung des Hinweises auf die Patenterteilung: **19.11.2003**
(21) Anmeldenummer: 99929074.5
(22) Anmeldetag: 03.05.1999
(51) Int. Cl.: B22C 21/14, B22C 9/24, B22C 9/10

(54) **VERFAHREN UND VORRICHTUNG ZUR HERSTELLUNG EINES METALLISCHEN HOHLKÖRPERS**
METHOD AND DEVICE FOR PRODUCING A METALLIC HOLLOW BODY
PROCEDE ET DISPOSITIF DE PRODUCTION D'UN CORPS CREUX METALLIQUE

(30) Priorität: 14.05.1998 DE 19821770
(43) Veröffentlichungstag der Anmeldung: 16.05.2001
(73) Patentinhaber: SIEMENS AKTIENGESELLSCHAFT, 80333 München (DE)
(72) Erfinder: TIEMANN, Peter, D-58452 Witten (DE)
(86) Internationale Anmeldenummer: DE9901289
(87) Internationale Veröffentlichungsnummer: WO99059748

(56) Entgegenhaltungen:
- DE-A- 3 312 867
- DE-C- 2 754 231

## Beschreibung

Die Erfindung betrifft ein Verfahren und eine Vorrichtung zur Herstellung eines metallischen Hohlkörpers mit zumindest einem Hohlraum, insbesondere einer Turbinenschaufel mit einem Kühlluftkanal und mehreren Kühlluftöffnungen.

Zur Herstellung metallischer Hohlkörper, die einen Hohlraum umfassen, sind verschiedene Verfahren bekannt, wobei den Gießverfahren dabei eine besondere Rolle zukommt. Gießverfahren erlauben die Herstellung präziser, fertig bemessener Bauteile, wobei die wesentliche Formgebung des Bauteils in einem Schritt, beim Gießen, erfolgt und gegebenenfalls lediglich noch Bearbeitungsschritte zur Feinbearbeitung erforderlich sind. Solche Gießverfahren eignen sich daher besonders zur Herstellung von Turbinenschaufeln, insbesondere von Gasturbinenschaufeln. Um im Betriebsfall dauerhaft hohen Temperaturen widerstehen zu können, sind Turbinenschaufeln beispielsweise metallische Hohlkörper, deren Hohlraum als Kühlluftkanal ausgebildet ist, der mit Kühlluft beaufschlagt werden kann. Turbinenschaufeln mit einer sogenannten Filmkühlung weisen an ihrer Außenoberfläche zusätzlich Kühlluftöffnungen auf, die in den Kühlluftkanal münden und einen Kühlluftfilm auf der Außenoberfläche der Turbinenschaufel zur Kühlung ausbilden.

In der DE 38 23 287 A1 ist eine Markhöhlenabdichtvorrichtung angegeben, bei der ein den Hohlraum bildender Kern von einem Wachsmantel umschlossen wird. Die Dicke des Wachsmantels entspricht der Wanddicke der Wandung des zu gießenden Bauteils. Zur Herstellung der Markhöhlenabdichtvorrichtung werden in den Wachsmantel Stifte eingeführt, deren innere Enden den Kern berühren, während die äußeren Enden der Stifte über den Wachsmantel hinausstehen.

Der Wachsmantel mit Stiften wird dann in einen Keramikbrei getaucht, von diesem umschlossen und anschließend erhitzt, so daß der Keramikbrei aushärten und eine keramische Außengußform bilden kann. Während des Erhitzens schmilzt der Wachsmantel, wobei der von den Stiften gehaltene Kern in seiner Lage fixiert bleibt. Der ausgehärtete Keramikbrei mit dem meist ebenfalls keramischen Kern bildet die Gußform, die anschließend mit geschmolzenem Metall ausgefüllt wird. Das Material der Stifte beispielsweise Platin kann durch das geschmolzene Metall an- oder aufgeschmolzen werden und in dieses hinein diffundieren. Das Material der Stifte ist dabei so gewählt, daß es im wesentlichen zu keiner örtlichen, schädlichen Legierungsbildung kommt. Um während der Erstarrung des Metallbauteils entstehende Fehler zu vermeiden, die z.B. durch Wärmeverluste an den in die keramische Außengußform hineinragenden Stifte entstehen können, sind an den Stiften Wärmehaltekappen angebracht, welche einen zu schnellen Wärmeverlußt an den Stiften vermeiden helfen. Zur Herstellung einer filmgekühlten Turbinenschaufel werden anschließend Kühlluftöffnungen durch die Außenwand gebohrt, die in den Hohlraum münden.

Ein Nachteil bei diesem Verfahren besteht darin, daß die Stifte in die Außengußform soweit hinreichen, daß die Enden der Stifte dadurch über die Oberfläche des fertigen Bauteils hinausragen, was eine Nachbearbeitung des Bauteils notwendig macht. Weiterhin könne die Stifte nicht beliebig breit gewählt werden um den Kern in seiner Lage zu fixieren, da sonst lokal unerwünschte Legierungen entstehen könnten. Zudem können aus Kostengründen nicht beliebig viele Stifte aus Platin zur Fixierung des Kerns eingesetzt werden.

Um die Nachbearbeitung eines fertigen Bauteils zu vermeiden ist in der DE 33 12 867 A1 ein Verfahren angegeben, bei dem der den Hohlraum bildende Kern von einer Abstützung umgeben ist, deren äußere Abmessungen nicht über die Oberfläche des zu gießenden Bauteils hinausragen. Der Kern mitsamt Abstützung wird anschließend von einem Wachsmantel umgeben und in einen Keramikbrei getaucht. Die Abstützung des Kerns ist dabei aus einem Material, das sich in der gegossenen Legierung auflöst und die Eigenschaften des Bauteils nicht nachteilig beeinflußt. Auch hier ergibt sich der Nachteil, daß in einem zusätzlichen Bearbeitungsschritt Kühlluftöffnungen in die Wandung der Turbinenschaufel gebohrt werden müssen.

Beide Verfahren besitzen weiterhin den Nachteil, daß es bereits beim Entfernen des Wachsmantels, aufgrund des unterschiedlichen Wärmedehnverhaltens der Stifte bzw. der Abstützung und des Kerns, zu einer Verschiebung des Kerns bezüglich der späteren Außenwandung kommen kann, was zu einer schwankenden Wanddicke führt.

Aufgabe der Erfindung ist es ein Verfahren zur Herstellung eines metallischen Hohlkörpers anzugeben. Weiter ist es Aufgabe der Erfindung eine Vorrichtung zur Herstellung eines metallischen Hohlkörpers, insbesondere einer Turbinenschaufel einer Gasturbine, anzugeben.

Die auf eine Vorrichtung gerichtete Aufgabe wird erfindungsgemäß gelöst durch eine Vorrichtung zur Herstellung eines metallischen, zumindest einen Hohlraum und eine den Hohlraum umgebende Wandung aufweisenden Hohlkörpers, umfassend eine Außengußform, die zumindest einen Innenkern aufweist, der zur Ausbildung des Hohlraums dient, wobei die Außengußform in mindestens zwei Außenteile teilbar ausgeführt ist und der Innenkern über mindestens ein Verbindungselement, das der Ausbildung eine Durchtrittsöffnung in der Wandung in den Hohlraum hinein dient, mit einem Außenteil der Außengußform verbunden ist.

Die Erfindung geht von der Erkenntnis aus, daß eine Gußform, die mit Hilfe eines wachsummantelten Kerns gebildet wurde, bereits Abweichungen des vom Wachs freigegebenen Hohlraumes bezüglich der gewünschten Wandstärke des zu gießenden Bauteils aufweist. Die Abweichungen der Lage des Kerns bezüglich seiner gewünschten Position resultieren u.a. aus der unterschiedlichen Wärmedehnung des keramischen Kerns, der metallischen Stifte bzw. Abstützungen und des, den Wachsmantel bildenden, Wachses. Zu weiteren Abweichungen kann es beim Ausgießen des durch die Gußform gebildeten Hohlraumes mit geschmolzenem Metall und beim anschließenden Erstarren des Metalls kommen. Dabei kann die unterschiedliche Wärmeeinwirkung auf den Kern und die Stifte bzw. Abstützungen der Gußform zu einer unterschiedlichen Wärmedehung führen, welche unter ungünstigen Umständen eine Verwindung des Kerns bewirken und damit zu einer zusätzlichen, lokalen Wanddickeabweichung führen kann.

Die Erfindung geht nun von der Überlegung aus, die Gußform ohne verlorenen Wachsmantel zu bilden und eine verbesserte Fixierung des Kerns am Rest der Gußform zu erzielen, so daß keine Relativbewegungen des Kerns bezüglich der übrigen Gußform, die zu einer unerwünschten Wanddickenänderung führen können, möglich sind.

Das wird erfindungsgemäß durch eine Vorrichtung erreicht, die eine teilbare Gußform für einen metallischen Hohlkörper bildet. Diese teilbare Gußform umfaßt eine in mehrere Außenteile teilbare Außengußform sowie mindestens einen Innenkern mit einem Verbindungselement. Die Außengußform stellt im wesentlichen das Negativ der Außenoberfläche des zu gießenden Hohlkörpers dar, während der Innenkern zur Bildung des Hohlraumes dient. Der Innenkern ist über mindestens ein Verbindungselement mit mindestens einem Außenteil der Außengußform fest verbunden. Die Verbindungselemente fixieren den Innenkern bezüglich seiner Lage zur Außengußform und bilden die Durchtrittsöffnungen durch die Wandung des zu gießenden Bauteils. Jedes Verbindungselement ist dazu so ausgeführt, daß seine Dimensionen und seine Lage den Abmessungen und der Position einer Durchtrittsöffnung durch die Wandung des zu gießenden Bauteils in den vom Innenkern gebildeten Hohlraum entsprechen. Die Anzahl der Verbindungselemente entspricht vorzugsweise der Anzahl der im zu gießenden Bauteil vorgesehenen Durchtrittsöffnungen. Um die Lage des Innenkerns relativ zur Außengußform zu fixieren reichen die Verbindungselemente von der Oberfläche des Innenkerns bis zur Außengußform und berühren die Außenteile derart, daß beim späteren Ausgießen kein Gußmaterial zwischen die Verbindungselemente und die Außengußform bzw. den Innenkern gelangen kann. Dadurch wird der Vorteil erreicht, daß der Innenkern und die Außengußform einen definierten Abstand voneinander haben, welcher der Wandstärke des zu gießenden Bauteils entspricht. Die Gußform für das zu gießende Bauteil besteht aus den zur Außengußform zusammengefügten Außenteilen mit den über Verbindungselemente verbundenen Innenkernen und den Verbindungselementen. Da die Gußform ohne einen Wachsmantel hergestellt wird, kann es nicht zu einer unerwünschten Lageänderung des Innenkerns bezüglich der Außengußform aufgrund unterschiedlicher Wärmedehnung des Innenkerns, der Außengußform und/oder der Verbindungselemente beim Ausschmelzen des Wachsmantels kommen.

Vorteilhafterweise ist ein Innenkern über mindestens ein Verbindungselement fest mit einem Außenteil der Außengußform verbunden. Dadurch ergibt sich der Vorteil, daß der Innenkern auch beim Ausgießen der Gußform mit flüssigem Metall seine Lage bezüglich der Außengußform nicht ändert.

Vorzugsweise wird ein Innenkern mit genau einem Außenteil verbunden. Dadurch wird erreicht, daß die fertige Gußform aus zumindest zwei einzelnen Komponenten zusammensetzbar ist, wobei jede Komponente aus genau einem Außenteil besteht, daß ggf. mit einem Innenkern über zugeordnete Verbindungselemente fest verbunden ist. Neben den zur festen Verbindung von Innenkern und Außenteil verwendeten Verbindungselementen können dem Innenkern weitere Verbindungselemente zugeordnet sein, die zur Ausbildung von weiteren Durchtrittsöffnungen dienen.

Um den hohen Temperaturen und der damit verbundenen hohen thermischen Belastung der Gußform beim Ausgießen des Bauteils widerstehen zu können, besteht die Außengußform bevorzugt aus einem keramischen Material. Ebenso ist der Innenkern bevorzugt aus einem keramischen Material gefertigt.

Bei Hohlkörpern mit einem besonders kompliziert ausgeformten Hohlraum (z.B. ein Hohlraum mit einer oder mehreren Engstellen) dienen vorteilhafterweise mehrere Innenkerne zur Ausbildung des Hohlraumes. Dadurch kann die Geometrie jedes einzelnen Innenkerns relativ einfach gestaltet werden, wodurch eine kostengünstige Herstellung der Gußform erreicht werden kann.

Ist der Hohlraum beispielsweise als Versorgungskanal zur Versorgung einer Turbinenschaufel mit Kühlluft vorgesehen, so erstreckt sich der den Versorgungskanal bildende Innenkern vorteilhafterweise entlang einer Hauptausdehnungsrichtung und weist eine im wesentliche trapezförmige oder dreieckige Querschnittsfläche senkrecht zur Hauptausdehnungsrichtung auf. Dadurch ergibt sich der Vorteil, daß zwei Innenkerne, die der Ausbildung zweier verschiedener Versorgungskanäle dienen und die an zwei verschiedenen Außenteilen befestigt sind, in der Art einer Verzahnung ineinandergreifen können und so das Zusammenfügen der Außenteile zur Gußform nicht behindern.

Dient der Hohlraum der Ausbildung einer Kühltasche, z.B. einer Kühltasche einer Turbinenschaufel, so ist der die Kühltasche bildende Innenkern bevorzugterweise im wesentlichen plattenförmig ausgebildet. Ein Innenkern, der zur Bildung eines die Kühltasche mit Kühlluft versorgenden Versorgungskanal dient, ist dann über den plattenförmigen Innenkern mit der Außengußform verbunden.

Weist ein zu gießendes Bauteil mehrere Hohlräume auf, so dienen vorteilhafterweise mehrere Innenkerne zur Ausbildung der verschiedenen Hohlräume. Um die Stabilität der Gußform weiter zu erhöhen und zu verhindern, daß sich die Innenkerne, die der Ausbildung verschiedener Hohlräume dienen, relativ zueinander verschieben, werden solche Innenkerne über zumindest ein Verbindungselement, insbesondere über Abstandsnoppen, voneinander auf Distanz gehalten.

Bevorzugterweise wird die beschriebene Vorrichtung zur Herstellung eines metallischen, zumindest einen Hohlraum und eine den Hohlraum umgebende Wandung aufweisenden Hohlkörpers, zur Herstellung einer Turbinenschaufel einer Gasturbine verwendet, wobei der Hohlraum als ein Kühlkanal der Turbinenschaufel ausgebildet ist und mehrere Kühlluftöffnungen für den Kühlkanal vorgesehen sind, wobei jede Kühlluftöffnung durch eine Durchtrittsöffnung gebildet ist. Die Verwendung der Vorrichtung hat den Vorteil, daß die fertig ausgegossene Turbinenschaufel eine definierte Wandstärke besitzt und somit die zur Kühlung der Turbinenschaufel notwendige Kühlluftmenge auf die maximal zulässige Oberflächentemperatur der Turbinenschaufel abgestimmt werden kann. Insgesamt ergibt sich ein äußerst geringer Kühlluftbedarf, der zu einem hohen Wirkungsgrad der Gasturbine resultiert. Ein weiterer Vorteil ergibt sich dadurch, daß die Turbinenschaufel nach dem Entfernen der Gußform nicht nachbearbeitet werden muß. Es entfällt u.a. das Bohren der Kühlluftöffnungen oder aber das Entfernen der über die Außenoberfläche ragenden Stifte, wenn ein Innenkern der Gußform gemäß dem Stand der Technik mit metallischen Stiften in seiner Lage fixiert wurde. Außerdem sind zur Herstellung der Gußform keine Edelmetallstifte (z.B. Platin) notwendig, was einerseits die Herstellkosten senkt und andererseits die Gefahr einer örtlichen Legierungsbildung vermindert.

Die auf ein Verfahren gerichtete Aufgabe wird erfindungsgemäß gelöst durch ein Verfahren zur Herstellung eines metallischen Hohlkörpers mit zumindest einem Hohlraum und einer den Hohlraum umgebenden Wandung, die eine Durchtrittsöffnung aufweist, wobei eine Gußform mit Metall ausgegossen wird, indem ein Innenkern, der zur Ausbildung eines Hohlraumes dient, mit mindestens einem Verbindungselement an ein Außenteil einer in zumindest zwei Außenteile geteilten Außengußform verbunden wird, anschließend die Außenteile zur Außengußform zusammengefügt werden, die aus der Außengußform, den Verbindungselementen und dem Innenkern bestehende Gußform mit Metall ausgegossen wird und die Gußform abschließend entfernt wird.

Die Gußform eines Hohlkörpers kann so stückweise zusammengesetzt werden. Jede Komponenten der Gußform besteht dabei aus mindestens einem Außenteil der Außengußform sowie gegebenenfalls aus einem oder mehreren zugeordneten Innenkernen, die mit Verbindungselementen an den Außenteilen einer Komponente befestigt sind. Jede Komponente stellt wiederum ein Bauteil dar, das aus kleineren Einheiten zusammengesetzt sein kann. Auf diese Weise ist es möglich eine Gußform für einen kompliziert ausgeformten Hohlkörper aus einer Mehrzahl kleinerer Elemente, die eine relativ einfache Geometrie aufweisen, stückweise zusammenzusetzen. Es ergibt sich der Vorteil, daß eine große Anzahl vorgefertigter oder teilweise vorgefertigter Elemente (z.B. Verbindungselemente, Innenkerne) zum Aufbau der Komponenten der Gußform verwendet werden kann, was den baulichen Aufwand und damit die Kosten zur Herstellung reduziert. Die Außenteile der vorgefertigten Komponenten werden anschließend zur Gußform für den Hohlkörper zusammengesetzt und fest miteinander verbunden. Dann wird die fertige Gußform in bekannter Weise mit flüssigem Metall ausgegossen und nach dem Erstarren des Metalls entfernt.

Anhand der in der Zeichnung dargestellten Ausführungsbeispiele werden die Vorrichtung und das Verfahren zur Herstellung eines Hohlkörpers näher erläutert. Es zeigen die Figuren in schematischer Darstellung:
- FIG. 1: Seitenansicht eines Hohlkörpers;
- FIG. 2: Querschnitt des Hohlkörpers aus FIG.1 entlang der Linie I-I;
- FIG. 3: geteilte Gußform für einen den Hohlkörper aus FIG.1;
- FIG. 4: zusammengesetzte Gußform für einen Hohlkörper aus FIG.1;
- FIG. 5: Schrägansicht auf einen Ausschnitt aus FIG. 3.

Gleichwirkende Elemente tragen in den Figuren jeweils gleiche Bezugszeichen.

In FIG. 1 ist als ein Hohlkörper 1 eine Seitenansicht einer Turbinenschaufel mit einem Schaufelblattbereich 2 für eine Gasturbine dargestellt. Die Turbinenschaufel 1 weist eine Anzahl von Hohlräumen 3, 5, 7, 9, 11, 13, 15, 17, 19 und 21 auf die von einer Wandung 23 umgeben sind, wie das im Querschnitt durch den Schaufelblattbereich 2 entlang der Linie I-I in FIG. 2 gezeigt ist. Die Hohlräume 3, 5, 7, 9, 11, 13, 15, 17, 19 und 21 bilden Kühlkanäle 3, 5, 9, 15, 19 und 21 sowie Kühllufttaschen 7, 11, 13 und 17, die mit Kühlluft beaufschlagbar sind. Die Wandung 23 der Turbinenschaufel 1 weist eine Vielzahl von Durchtrittsöffnungen 25, auch als Kühlluftöffnungen 25 bezeichnet, auf, die in den Kühllufttaschen 7, 11, 13 und 17 sowie im Kühlkanal 3 münden. Durch diese Kühlluftöffnungen 25 kann Kühlluft aus den Kühlkanälen innerhalb der Turbinenschaufel 1 auf die Außenoberfläche 24 der Wandung 23 austreten und dort einen Kühlluftfilm ausbilden.

FIG. 3 zeigt eine Vorrichtung zur Herstellung einer Turbinenschaufel 1. Die Vorrichtung besteht aus einer keramischen Gußform 27, die eine in zwei Außenteile 29A und 29B geteilte Außengußform 29 umfaßt. Weiterhin umfaßt die Gußform 27 eine Anzahl von keramischen Innenkernen 33, 35, 37, 39, 41, 43, 45, 47, 49 und 51 die zur Ausbildung der Hohlräume 3, 5, 9, 15, 19 und 21 dienen. Die Innenkerne 33, 37, 41 sind über keramische Verbindungselemente 53 mit dem Außenteil 29A verbunden und die Innenkerne 43, 47 und 51 entsprechend mit dem Außenteil 29B. Die Innenkerne 35 und 39 sind ebenfalls jeweils über Verbindungselemente 53 (Abstandsnoppen) mit den benachbarten Innenkernen 33 und 37 sowie 37 und 41 verbunden und beabstandet, während die übrigen Innenkerne 45 und 49 jeweils an nur einem weiteren Innenkern 43 bzw. 47 mit Verbindungselementen 53 befestigt sind.

Die verschiedenen Innenkerne 33 bis 51 sind entsprechend der Aufgabe der von ihnen gebildeten Hohlräume unterschiedlich ausgeformt. Die Kühllufttaschen 7, 11 13 und 17 werden beispielsweise von plattenförmigen Innenkernen 37, 41, 43 und 47 gebildet. Die plattenförmigen Innenkerne weisen Löcher 57 (s. FIG 5) auf, die der Ausbildung von nicht gezeigten Stegen in den Kühltaschen 7, 11, 13 und 17 dienen. Diese Stege verstärken die mechanische Stabilität der Turbinenschaufel 1 im Bereich der Wandung 23. An den plattenförmigen Innenkernen 37, 41, 43 und 47 sind Verbindungselemente 53 festgeklebt, die wiederum mit einem der Außenteile 29A bzw. 29B verklebt sind. Die keramischen Verbindungselemente 53 entsprechen in ihren Abmessungen und ihrer Lage den durch sie gebildeten Kühlluftöffnungen 25 der Turbinenschaufel 1 und haben daher vorzugsweise einen zylindrischen Querschnitt.

In FIG. 4 ist ein Querschnitt der aus den Außenteilen 29A und 29B sowie den Innenkernen 33, 35, 37, 39, 41, 43, 45, 47, 49 und 51 und den Verbindungselementen 53 zusammengesetzten Gußform 27 dargestellt. Die Außenteile 29A und 29B sind hier fest miteinander verbunden. Im Bereich des Zentrums der Gußform 27 greifen die Innenkerne 35, 39, 45 und 49 in der Art einer Verzahnung ineinander und ermögliche so ein einfaches Zusammenfügen der Außenteile 29A und 29B. Durch die feste Verbindung jedes Innenkerns mit einem der beiden Außenteile 29A oder 29B ist die Position jedes Innenkerns bezüglich der benachbarten Innenkerne, und bezüglich der von den Außenteilen 29A und 29B gebildeten Außengußform eindeutig bestimmt.

FIG. 5 zeigt in einer Schrägansicht einen Ausschnitt aus FIG. 3 wobei die Innenkerne 37 und 35 zur besseren Darstellung noch nicht mit dem Außenteil 29A bzw. mit dem Innenkern 37 verbunden sind. Der plattenförmige Innenkern 37 dient der Ausbildung der Kühltasche 7 die vom Kühlluftkanal 5 mit Kühlluft versorgt wird. Der Innenkern 35 der zur Ausbildung des Kühlluftkanals 5 dient erstreckt sich entlang einer Hauptausdehnungsrichtung 55. Die Querschnittsfläche 57 senkrecht zur Hauptausdehnungsrichtung 55 des Innenkerns 35 weist eine im wesentlichen dreieckige Form auf. Die Verbindungselemente 53 bilden einerseits Kühlluftöffnungen 25 bzw. Verbindungen vom Kühlkanal 35 zur Kühltasche 37, andererseits halten sie einen festen Abstand zwischen den Innenkernen 37 und 35 bzw. dem Innenkern 37 und dem Außenteil 29A aufrecht.

Die Gußform 27 für die Turbinenschaufel 1 wird in mehreren Schritten zusammengesetzt. Da die Verbindungselemente 53 einen zylindrischen Querschnitt aufweisen, können diese aus stangenförmigem Vormaterial in der notwendigen Länge abgelängt werden und an den Positionen der Kühlluftöffnungen 25 auf die Innenkerne 33, 37, 41, 43 und 49 z.B. geklebt werden. Dann werden die mit den Verbindungselementen 53 besetzten, plattenförmigen Innenkerne 37 und 41 bzw. 43 und 47 sowie die Innenkerne 33 bzw. 51 über die Verbindungselemente 53 fest mit den Außenhälften 29A bzw. 29B verklebt. Anschließend werden die Innenkerne 35, 39, 45 und 49, welche Kühlluftkanäle zur Versorgung der Kühllufttaschen 7, 11, 13 und 17 mit Kühlluft bilden, mit den ihnen zugeordneten Innenkernen 37, 41, 43 und 47 über Verbindungselemente 53 (Abstandsnoppen) verklebt. Die Außenteile 29A und 29B werden dann zur Gußform 27 zusammengefügt und fest miteinander verbunden. Zur Bildung der Turbinenschaufel 1 wird die Gußform 27 mit flüssigem Metall ausgegossen. Nach Erstarren des Metalls wird die Gußform 27 z.B. durch Auslaugen entfernt, und gibt dann die fertig ausgeformte Turbinenschaufel 1 frei.

## Patentansprüche

1. Vorrichtung zur Herstellung eines metallischen, zumindest einen Hohlraum (3, 5, 17) und eine den Hohlraum umgebende Wandung aufweisenden Hohlkörpers (1), umfassend eine Außengußform, die zumindest einen Innenkern (33, 35, 47) aufweist, der zur Ausbildung des Hohlraums dient,
**dadurch gekennzeichnet, daß**
die Außengußform in mindestens zwei Außenteile (29A, 29B) teilbar ausgeführt ist und der Innenkern (33, 35, 47) über mindestens ein Verbindungselement (53), das der Ausbildung einer Durchtrittsöffnung (25) in der Wandung (23) in den Hohlraum (3, 5, 7) hinein dient, mit einem Außenteil (29A, 29B) der Außengußform verbunden ist.

2. Vorrichtung nach Anspruch 1,
**dadurch gekennzeichnet, daß**
der Innenkern (33) über mindestens ein Verbindungselement (53) fest mit einem Außenteil (29A, 29B) der Außengußform verbunden ist.

3. Vorrichtung nach Anspruch 1 oder 2,
**dadurch gekennzeichnet, daß**
die Außengußform aus einem keramischen Material besteht.

4. Vorrichtung nach einem der vorhergehenden Ansprüche,
**dadurch gekennzeichnet, daß**
der Innenkern (33, 35, 47) aus einem keramischen Material besteht.

5. Vorrichtung nach einem der vorhergehenden Ansprüche,
**dadurch gekennzeichnet, daß**
der Innenkern (33, 35, 47) mit genau einem Außenteil (29A, 29B) verbunden ist.

6. Vorrichtung nach einem der vorhergehenden Ansprüche,
**dadurch gekennzeichnet, daß**
mehrere Innenkerne (33, 35, 47) zur Ausbildung des Hohlraums dienen.

7. Vorrichtung nach einem der vorhergehenden Ansprüche,
**dadurch gekennzeichnet, daß**
das Verbindungselement (53) zylindrisch ausgebildet ist.

8. Vorrichtung nach einem der vorhergehenden Ansprüche,
**dadurch gekennzeichnet, daß**
mehrere Innenkerne (33, 35, 47) zur Ausbildung mindestens zweier Hohlräume vorgesehen sind.

9. Vorrichtung nach Anspruch 8,
**dadurch gekennzeichnet, daß**
zumindest zwei Innenkerne(33, 35, 47, 51), die der Ausbildung verschiedener Hohlräume dienen, über ein Verbindungselement (53) miteinander verbunden und voneinander beabstandet sind.

10. Vorrichtung nach einem der vorhergehenden Ansprüche,
**dadurch gekennzeichnet, daß**
ein Innenkern (33, 35, 45), welcher der Ausbildung eines Versorgungskanals (3, 5, 15) für Kühlluft dient, sich entlang einer Hauptausdehnungsrichtung (55) erstreckt und eine im wesentlichen trapezförmige oder dreieckige Querschnittsfläche (57) senkrecht zur Hauptausdehnungsrichtung (55) aufweist.

11. Vorrichtung nach einem der vorhergehenden Ansprüche,
**dadurch gekennzeichnet, daß**
ein im wesentlichen plattenförmig ausgeformter Innenkern (37, 41, 43, 47), welcher der Ausbildung einer Kühltasche (7, 11, 13, 17) dient, einerseits mit der Außengußform und andererseits mit einem der Bildung eines die Kühltasche (7, 11, 13, 17) mit Kühlluft versorgenden Versorgungskanals (5,9 15) dienenden Innenkerns (35, 39, 45) verbunden ist.

12. Vorrichtung nach einem der vorhergehenden Ansprüche,
**dadurch gekennzeichnet, daß**
das Verbindungselement (53) aus einem anderen Material als der Innenkern (33, 35, 47) und/oder die Außengußform besteht.

13. Verwendung einer Vorrichtung zur Herstellung eines metallischen, zumindest einen Hohlraum (3, 5, 17) und eine den Hohlraum umgebende Wandung (23) aufweisenden Hohlkörpers (1), umfassend eine Außengußform, die zumindest einen Innenkern (33, 35, 47) aufweist, der zur Ausbildung des Hohlraums (3, 5, 17) dient, wobei die Außengußform in mindestens zwei Außenteile (29A, 29B) teilbar ausgeführt ist und der Innenkern (33, 35, 47) über mindestens ein Verbindungselement (53), das der Ausbildung einer Durchtrittsöffnung (25) in der Wandung (23) in den Hohlraum (3, 5, 17) hinein dient, mit einem Außenteil (29A, 29B) der Außengußform verbunden ist, zur Herstellung einer Turbinenschaufel (1) einer Gasturbine, wobei der Hohlraum (3, 5, 17) als ein Kühlkanal ausgebildet ist und mehrere Kühlluftöffnungen für den Kühlkanal vorgesehen sind, wobei jede Kühlluftöffnung durch eine Durchtrittsöffnung (25) durch die Wandung (24) hindurch gebildet ist.

14. Verfahren zur Herstellung eines metallischen Hohlkörpers (1) mit zumindest einem Hohlraum (3, 5, 17) und einer den Hohlraum umgebenden Wandung (23), die eine Durchtrittsöffnung (25) aufweist, wobei eine Gußform (27) mit Metall ausgegossen wird,
**dadurch gekennzeichnet, daß**
a) ein Innenkern (33, 35, 47), der zur Ausbildung eines Hohlraumes (3, 5, 17) dient, mit mindestens einem Verbindungselement (53) an ein Außenteil (29A, 29B) einer in zumindest zwei Außenteile (29A, 29B) geteilten Außengußform angebunden wird,
b) die Außenteile (29A, 29B) zur Außengußform zusammengefügt werden,
c) die aus der Außengußform, den Verbindungselementen (53) und dem Innenkern (33, 35, 47) bestehende Gußform (27) mit Metall ausgegossen wird und
d) die Gußform (27) entfernt wird.

## Claims

1. Device for producing a metallic hollow body (1) having at least one cavity (3, 5, 17) and a wall surrounding the cavity, comprising an outer casting mould, which has at least one inner core (33, 35, 47), which serves to form the cavity, **characterized in that** the outer casting mould is designed so that it can be split into at least two outer parts (29A, 29B), and the inner core (33, 35, 47) is connected to an outer part (29A, 29B) of the outer casting mould via at least one connecting element (53), which serves to form a through-hole (25) in the wall (23) right into the cavity (3, 5, 7).

2. Device according to Claim 1, **characterized in that** the inner core (33) is firmly connected to an outer part (29A, 29B) of the outer casting mould via at least one connecting element (53).

3. Device according to Claim 1 or 2, **characterized in that** the outer casting mould is made of a ceramic material.

4. Device according to one of the preceding claims, **characterized in that** the inner core (33, 35, 47) is made of a ceramic material.

5. Device according to one of the preceding claims, **characterized in that** the inner core (33, 35, 47) is connected to just one outer part (29A, 29B).

6. Device according to one of the preceding claims, **characterized in that** a plurality of inner cores (33, 35, 47) serve to form the cavity.

7. Device according to one of the preceding claims, **characterized in that** the connecting element (53) is of cylindrical design.

8. Device according to one of the preceding claims, **characterized in that** a plurality of inner cores (33, 35, 47) are provided in order to form at least two cavities.

9. Device according to Claim 8, **characterized in that** at least two inner cores (33, 35, 47, 51), which serve to form different cavities, are connected to one another and kept at a distance from one another via a connecting element (53).

10. Device according to one of the preceding claims, **characterized in that** an inner core (33, 35, 45), which serves to form a supply passage (3, 5, 15) for cooling air, extends in a main extension direction (55) and has an essentially trapezoidal or triangular cross-sectional area (57) perpendicular to the main extension direction (55).

11. Device according to one of the preceding claims, **characterized in that** an essentially plate-shaped inner core (37, 41, 43, 47), which serves to form a cooling pocket (7, 11, 13, 17), is connected on the one hand to the outer casting mould and on the other hand to an inner core (35, 39, 45) serving to form a supply passage (5, 9 15) supplying the cooling pocket (7, 11, 13, 17) with cooling air.

12. Device according to one of the preceding claims, **characterized in that** the connecting element (53) is made of a material different from the inner core (33, 35, 47) and/or the outer casting mould.

13. Use of a device for producing a metallic hollow body (1) having at least one cavity (3, 5, 17) and a wall (23) surrounding the cavity, comprising an outer casting mould, which has at least one inner core (33, 35, 47), which serves to form the cavity (3, 5, 17), the outer casting mould being designed so that it can be split into at least two outer parts (29A, 29B), and the inner core (33, 35, 47) being connected to an outer part (29A, 29B) of the outer casting mould via at least one connecting element (53), which serves to form a through-hole (25) in the wall (23) right into the cavity (3, 5, 17), for producing a turbine blade (1) of a gas turbine, the cavity (3, 5, 17) being designed as a cooling passage, and a plurality of cooling-air holes being provided for the cooling passage, each cooling-air hole being formed by a through-hole (25) through the wall (24).

14. Method of producing a metallic hollow body (1) having at least one cavity (3, 5, 17) and a wall (23) which surrounds the cavity and has a through-hole (25), a casting mould (27) being filled with metal, **characterized in that**
a) an inner core (33, 35, 47), which serves to form a cavity (3, 5, 17), is connected by at least one connecting element (53) to an outer part (29A, 29B) of an outer casting mould split into at least two outer parts (29A, 29B),
b) the outer parts (29A, 29B) are joined to form the outer casting mould,
c) the casting mould (27) consisting of the outer casting mould, the connecting elements (53) and the inner core (33, 35, 47) is filled with metal and
d) the casting mould (27) is removed.

## Revendications

1. Dispositif de production d'un corps (1) creux métallique ayant au moins une cavité (3, 5, 17) et une paroi entourant la cavité, comprenant une lingotière extérieure de coulée qui a au moins un noyau (33, 35, 47) intérieur servant à constituer la cavité,
**caractérisé en ce que** la lingotière extérieure de coulée est réalisée de manière à pouvoir être séparée en au moins deux parties (29A, 29B) extérieures et le noyau (33, 35, 47) intérieur est relié par au moins un élément (53) de liaison, qui sert à constituer une ouverture (25) de passage dans la paroi (23) menant dans la cavité (3, 5, 7), à une partie (29A, 29B) extérieure de la lingotière extérieure de coulée.

2. Dispositif suivant la revendication 1,
**caractérisé en ce que** le noyau (33) intérieur est relié par au moins un élément (53) de liaison rigidement à une partie (29A, 29B) extérieure de la lingotière extérieure de coulée.

3. Dispositif suivant la revendication 1 ou 2,
**caractérisé en ce que** la lingotière extérieure de coulée est en une matière céramique.

4. Dispositif suivant l'une des revendications précédentes,
**caractérisé en ce que** le noyau (33, 35, 47) intérieur est en une matière céramique.

5. Dispositif suivant l'une des revendications précédentes,
**caractérisé en ce que** le noyau (33, 35, 47) intérieur est relié à exactement une partie (29A, 29B) extérieure.

6. Dispositif suivant l'une des revendications précédentes,
**caractérisé en ce que** plusieurs noyaux (33, 35, 47) intérieurs servent à constituer la cavité.

7. Dispositif suivant l'une des revendications précédentes,
**caractérisé en ce que** l'élément (53) de liaison est cylindrique.

8. Dispositif suivant l'une des revendications précédentes,
**caractérisé en ce qu'**il est prévu plusieurs noyaux (33, 35, 47) intérieurs pour constituer au moins deux cavités.

9. Dispositif suivant la revendication 8,
**caractérisé en ce qu'**au moins deux noyaux (33, 35, 47, 51) intérieurs qui servent à constituer diverses cavités sont reliés entre eux par un élément de liaison et sont à distance l'un de l'autre.

10. Dispositif suivant l'une des revendications précédentes,
**caractérisé en ce qu'**un noyau (33, 35, 45) intérieur, qui sert à constituer un canal (3, 5, 15) d'alimentation en air de refroidissement, s'étend le long d'une direction (55) d'étendue principale et a une surface (57) de section transversale sensiblement trapézoïdale ou triangulaire perpendiculairement à la direction (55) d'étendue principale.

11. Dispositif suivant l'une des revendications précédentes,
**caractérisé en ce qu'**un noyau (37, 41, 43, 47) intérieur, sensiblement en forme de plaque et servant à constituer une poche (7, 11, 13, 17) de refroidissement, est relié, d'une part, à la lingotière extérieure de coulée et, d'autre part, à un noyau (35, 39, 45) intérieur servant à la formation d'un canal (5, 9, 15) d'alimentation alimentant la poche (7, 11, 13, 17) de refroidissement en air de refroidissement.

12. Dispositif suivant l'une des revendications précédentes,
**caractérisé en ce que** l'élément (53) de liaison est en un matériau autre que celui du noyau (33, 35, 47) intérieur et/ou que celui de la lingotière extérieure de coulée.

13. Utilisation d'un dispositif de production d'un corps (1) creux métallique ayant au moins une cavité (3, 5, 17) et une paroi (23) entourant la cavité, comprenant une lingotière extérieure de coulée qui a un noyau (33, 35, 47) intérieur qui sert à constituer la cavité (3, 5, 17), la lingotière extérieure de coulée étant réalisée de manière à pouvoir être séparée en au moins deux parties (29A, 29B) extérieures et le noyau (33, 35, 47) intérieur étant, par au moins un élément (53) de liaison qui sert à constituer une ouverture (25) de passage dans la paroi (23) menant à la cavité (3, 5, 17), relié à une partie (29A, 29B) extérieure de la lingotière extérieure de coulée pour la production d'une aube (1) d'une turbine à gaz, la cavité (3, 5, 17) étant constituée en canal de refroidissement et plusieurs ouvertures pour de l'air de refroidissement étant prévues pour le canal de refroidissement, chaque ouverture pour de l'air de refroidissement étant formée par une ouverture (25) de passage passant à travers la paroi (24).

14. Procédé de production d'un corps (1) creux métallique ayant au moins une cavité (3, 5 ,17) et une paroi (23) entourant la cavité et ayant une ouverture (25) de passage, dans lequel on coule du métal dans une lingotière (27) de coulée,
**caractérisé en ce que**
a) on relie un noyau (33, 35, 47) intérieur qui serf à constituer une cavité (3, 5, 17) par au moins un élément (53) de liaison à une partie (29A, 29B) extérieure d'une lingotière extérieure de coulée pouvant être séparée en au moins deux parties (29A, 29B) extérieures,
b) on assemble les parties (29A, 29B) extérieures en une lingotière extérieure de coulée,
c) on coule du métal dans la lingotière (27) de coulée constituée de la lingotière extérieure de coulée des éléments (53) de liaison et du noyau (33, 35, 47) intérieur et
d) on élimine la lingotière de coulée.
